# EUROPÄISCHE PATENTSCHRIFT

(11) **EP 0 995 006 B1**
(45) Veröffentlichungstag und Bekanntmachung des Hinweises auf die Patenterteilung: **11.06.2003**
(21) Anmeldenummer: 99929051.3
(22) Anmeldetag: 28.04.1999
(51) Int. Cl.: E06B 11/08

(54) **DREHKREUZ FÜR EINEN PERSONENDURCHGANG**
TURNSTILE FOR THE PASSAGE OF PEOPLE
TOURNIQUET POUR ACCES DE PERSONNES

(30) Priorität: 05.05.1998 DE 19819901
(43) Veröffentlichungstag der Anmeldung: 26.04.2000
(73) Patentinhaber: WANZL METALLWARENFABRIK GMBH, D-89336 Leipheim (DE)
(72) Erfinder: STRAUCH, Jörg, D-89346 Bibertal/Kissendorf (DE)
(86) Internationale Anmeldenummer: DE9901265
(87) Internationale Veröffentlichungsnummer: WO99057408

(56) Entgegenhaltungen:
- EP-A- 0 177 684
- CH-A- 646 755
- DE-U- 6 937 378

## Beschreibung

Die Erfindung betrifft ein Drehkreuz für einen Personendurchgang, mit einem auf einer Welle angeordneten, drehschlüssig mit der Welle verbundenen und mit Sperrarmen ausgestatteten Drehkopf, der schräg nach unten gerichtet ist, wobei die Welle ein Führungsteil trägt, auf das ein Sperrmechanismus so einwirkt, daß ein Drehen der Welle, und damit des Drehkopfes, nur in einer vorbestimmten Richtung und nur in Teilschritten möglich ist und der jeweils oben befindliche, zum Versperren des Personaldurchganges bestimmte Sperrarm im Panikfalle gewaltsam in eine den Personendurchgang freigebende Lage bewegbar ist.

Drehkreuze bekannter Art dienen dazu, in Abständen jeweils eine Person den Personendurchgang in einer Richtung passieren zu lassen. Dabei wird der Drehkopf durch die Person über den oberen, quer liegenden Sperrarm beispielsweise um 120° weiterbewegt, wobei jeweils der nachfolgende Sperrarm die Sperrlage des vorhergehenden Sperrarmes einnimmt. Aus Sicherheitsgründen müssen Drehkreuze so gestaltet sein, daß es möglich ist, im Panikfalle, etwa bei Feuer oder anderen Gefahrensituationen, das Drehkreuz und damit den Personendurchgang auch in der anderen Richtung passieren zu können. Die Drehkreuze sind deshalb so konstruiert, daß sich zumindest der jeweils obere quer liegende, den Personendurchgang versperrende Sperrarm in eine den Durchgang freigebende Lage bewegen läßt.
Ein solcher Drehkreuz ist beispielsweise aus EP-0177684 bekannt.

Ausgehend von diesem Stand der Technik schlägt die Erfindung vor, daß der Sperrmechanismus zwei ansteuerbare Sperrglieder aufweist, von denen, abhängig von der jeweils gewählten Drehrichtung des Drehkopfes, entweder das eine oder das andere Sperrglied eine Sperrwirkung auf das Führungsteil ausübt, daß jeder Sperrarm auf einen Kontaktgeber dann zum Einwirken bestimmt ist, wenn der betreffende Sperrarm, oben befindlich, im Panikfalle gewaltsam weggedrückt ist und daß der Kontaktgeber zum Einwirken auf jenes Sperrglied vorgesehen ist, das bisher keine Sperrwirkung auf das Führungsteil entfaltet hat.

Die vorgeschlagene Lösung bewirkt, daß im Panikfalle, wenn der oben befindliche Sperrarm weggeschwenkt ist, der Drehkopf durch vorbeihastende Personen nicht in Bewegung versetzbar ist. Dadurch können die beiden restlichen Sperrarme nicht in eine Lage gebracht werden, in der sie mehr oder weniger sperrend in den Personendurchgang gerichtet wären, um dort Stolperfallen zu bilden. Die beiden nicht weggeschwenkten Sperrarme verbleiben in vorteilhafter Weise in ihrer schräg nach unten gerichteten Lage, in der sie nicht in den Personendurchgang ragen.

Die Erfindung wird anhand eines Ausführungsbeispieles näher erläutert. Es zeigt
Fig. 1 ein Drehkreuz mit einem Personendurchgang;
Fig. 2 eine Draufsicht auf die Welle und auf das Führungsteil sowie
Fig. 3 in vereinfachter Darstellung einen Schnitt durch den Bereich des Drehkopfes.

Fig. 1 zeigt ein Drehkreuz 1, das an einem für Personen bestimmten Durchgang 27 vorgesehen ist. Das Drehkreuz 1 weist ein Traggestell 2 auf, an das sich nach oben ein Gehäuseteil 3 anschließt, in welchem sich jene Teile befinden, die ein in Teilschritten erfolgendes Drehen des Drehkopfes 4 des Drehkreuzes 1 ermöglichen. Der Drehkopf 4 ragt ausgehend vom Gehäuseteil 3 schräg nach unten und quer zur Durchgangsrichtung (Pfeil) gerichtet in den Personendurchgang 27. Der Drehkopf 4 läßt sich nur in einer Richtung drehen, siehe gebogener Pfeil, so daß Personen den Personendurchgang 27 nur in dieser Richtung passieren können. Der auf einer Welle 6 gelagerte Drehkopf 4 trägt drei in gleichmäßigen Abständen angeordnete Sperrarme 5, 5'. Diese Anordnung ist in bekannter Weise so gewählt, daß in Sperrposition des Drehkreuzes 1 der obere Sperrarm 5 sich in horizontaler Richtung erstreckt, während die beiden anderen Sperrarme 5' auseinanderstrebend nach unten gerichtet sind. Beim Durchschreiten des Drehkreuzes 1 befindet sich eine Person zwischen dem horizontal angeordneten, oben befindlichen Sperrarm 5 und dem dahinter nachfolgenden Sperrarm 5'. Durch Druck auf den horizontalen Sperrarm 5 läßt sich der Drehkopf 4 um 120° weiterdrehen.

Fig. 2 zeigt in einem Schnitt durch die Welle 6 ein drehfest mit der Welle 6 verbundenes Führungsteil 7. Das Führungsteil 7 weist in gleichen Abständen drei Erhöhungen 8 und drei Vertiefungen 9 auf. Dadurch wird eine Bahn 10 für ein Rollteil 13 geschaffen, das Bestandteil eines Sperrmechanismus 26 ist, der einerseits eine Arretierung des Drehkopfes 4 in einer Sperrposition (Ausgangslage) des Drehkreuzes 1, andererseits aber auch ein Drehen des Drehkopfes 4 aus dieser Sperrposition erlaubt. Das Rollteil 13 drückt mit einer gewissen Kraft gegen die Bahn 10 des Führungsteiles 7, wobei diese Kraft jedoch überwunden werden kann, wenn man in der vorbestimmten Richtung gegen den oberen, horizontal angeordneten Sperrarm 5 drückt. Das Führungsteil 7 ist unterhalb der Bahn 10 mit zwei zylindrischen Abschnitten 11, 11' ausgestattet, die in einem Abstand übereinander angeordnet sind. Jeder zylindrische Abschnitt 11, 11' trägt eine Anzahl Nocken 16, wobei die Nocken 16 angeschrägt sind. Die Anschrägungen 17 der Nocken 16 des ersten Abschnittes 11 sind spiegelbildich oder gegenläufig zu den Anschrägungen 17 des zweiten Abschnittes 11' angeordnet oder gestaltet. Nahe des Führungsteiles 7 sind zwei bevorzugt elektrisch ansteuerbare Sperrglieder 14 vorgesehen. Jedes Sperrglied 14 ist mit einem axialbeweglichen Schubteil 15 ausgestattet. Im Beispiel steht das Schubteil 15 des oben angeordneten Sperrgliedes 14 im Eingriff mit den Nocken 16 des ersten Abschnittes 11, während das Schubteil 15 des anderen Sperrgliedes 14 außerhalb der Abschnitte 11, 11' angeordnet ist. Durch die Anschrägungen 17 an den Nocken 16 läßt sich das Führungsteil 7 und somit der von der Welle 6 getragene Drehkopf 4 nur in einer Richtung drehen. Die Anschrägungen 17 machen dieses einseitige Drehen möglich. Das im Eingriff befindliche Schubteil 15 kann bei diesem Vorgang ratschenartig ausweichen. Ein Drehen in gegenläufigem Sinne ist nicht möglich, da auf der anderen Seite der Nocken 16 keine Anschrägungen 17 vorhanden sind und sich das Schubteil 15 den Nocken 16 sperrend in den Weg stellt. Wird durch Ansteuern der Sperrglieder 14 das Schubteil 15 des oben dargestellten Sperrgliedes 14 zurückgezogen und dafür das Schubteil 15 des unten dargestellten Sperrgliedes 14 mit den Nocken 16 des zweiten Abschnittes 11' in Eingriff gebracht, läßt sich die Welle 6 und damit der Drehkopf 4 in die andere Richtung drehen.

Fig. 3 zeigt eine Schnittdarstellung durch den Bereich des Drehkopfes 4 und dessen Lagerung. Der Drehkopf 4 ist drehfest mit der im Gehäuseteil 3 gelagerten Welle 6 verbunden. Am Drehkopf 4 ist einer der drei Sperrarme 5 eingezeichnet. Der Sperrarm 5 ist in jener den Personendurchgang 27 freigebenden Lage dargestellt, in die er im Panikfalle gewaltsam gedrückt worden ist. Strichpunktiert ist die Ausgangslage eingezeichnet, in welcher der Sperrarm 5 horizontal in den Personendurchgang 27 ragt. Jeder Sperrarm 5 ist in einem am Drehkopf 4 arretierten Gabelstück 19 um eine Achse 20 schwenkbar gelagert. Die Lagerung des Sperrarmes 5 erfolgt über ein Zwischenstück 18, das von der Achse 20 getragen wird. Das Zwischenstück 18 berührt einen Druckbolzen 22, der im Drehkopf 4 axialbeweglich geführt ist. Der Druckbolzen 22 liegt winklig an einem federbelasteten Taststift 24 an. Der Taststift 24 ist zu einem ortsfest im Gehäuseteil 3 angeordneten Näherungsschalter gerichtet, der die Funktion eines elektrischen Kontaktgebers 25 ausübt. Der zum Aufbauen einer Sperrwirkung vorgesehene Kontaktgeber 25 ist mit jenem Sperrglied 14 elektrisch geschaltet, das mit einem der beiden Abschnitte 11, 11' nicht im Eingriff steht, vgl. Fig. 2. Nahe der Achse 20 ist am Zwischenstück 18 eine sich nach außen erweiternde Nut 21 angeordnet. Die Nut 21 dient zur Aufnahme eines Vorsprunges 23, der sich an der oberen Stirnseite des Druckbolzens 22 befindet. In weggedrückter Lage des Sperrarmes 5 befindet sich der Vorsprung 23 nicht in der Nut 21 des Zwischenstückes 18. In dieser Lage ist der Druckbolzen 22 weiter nach unten gedrückt und der Taststift 24 endet näher am Kontaktgeber 25. Wird der Sperrarm 5 wieder in seine Ausgangslage bewegt, in der er oben liegend und horizontal angeordnet quer in den Personendurchgang 27 ragt, rastet der Vorsprung 23 des Druckbolzens 22 in die Nut 21 ein und der federbelastete Taststift 24 drückt dabei nicht nur den Druckbolzen 22 etwas nach oben, sondern der Taststift 24 wird auch ein Stück weit vom Kontaktgeber 25 wegbewegt. Die Einstellung des Kontaktgebers 25 und die jweiligen Lagen des Taststiftes 24 sind so aufeinander abgestimmt, daß bei weggedrückter Lage des Sperrarmes 5 durch den Kontaktgeber 25 ein Dauerkontakt auf das betreffende Sperrglied 14 ausgeübt wird und dieses sein Schubteil 15 sperrend im Eingriff mit einem der beiden Abschnitte 11 oder 11' hält. In diesem Falle sind somit die Schubteile 15 der beiden Sperrglieder 14 im Eingriff mit den Nocken 16 der beiden Abschnitte 11, 11' des Führungsteiles 7. Das Führungsteil 7 und mit ihm die Welle 6 sowie der Drehkopf 4 lassen sich in dieser Lage weder vorwärts noch rückwärts drehen. Der Drehkopf 4 ist gesperrt, er kann nicht bewegt werden. Wird der Sperrarm 5 in die Ausgangslage zurückgedrückt, entfernt sich der Taststift 24 vom Kontaktgeber 25. Der Dauerkontakt zum Sperrglied 14 wird aufgehoben und dieses zieht dadurch sein Schubteil 15 zurück. Das Sperrglied wirkt nicht mehr auf einen der beiden Abschnitte 11, 11', so daß der Drehkopf 4 wieder in eine der beiden Richtungen drehbar ist. Die eben beschriebenen, auf einen Sperrarm 5 bezogenen technischen Merkmale sind auch bei den übrigen Sperrarmen 5' in gleicher Weise vorgesehen. Je nach gewählter Drehrichtung des Drehkopfes 4 sind die elektrischen Kontaktgeber 25 mit dem einen oder dem anderen Sperrglied 14 elektrisch geschaltet und beim Drehen des Drehkopfes 4 befindet sich der Taststift 24 des jeweils oben befindlichen, horizontal angeordneten Sperrarmes 5, 5' gegenüber dem ortsfest angeordneten Kontaktgeber 25.

## Patentansprüche

1. Drehkreuz (1) für einen Personendurchgang (27), mit einem auf einer Welle (6) angeordneten, drehschlüssig mit der Welle (6) verbundenen und mit Sperrarmen (5, 5') ausgestatteten Drehkopf (4), der schräg nach unten gerichtet ist, wobei die Welle (6) ein Führungsteil (7) trägt, auf das ein Sperrmechanismus (26) so einwirkt, daß ein Drehen der Welle (6), und damit des Drehkopfes (4), nur in einer vorbestimmten Richtung und nur in Teilschritten möglich ist und der jeweils oben befindliche, zum Versperren des Personendurchganges (27) bestimmte Sperrarm (5) im Panikfalle gewaltsam in eine den Personendurchgang (27) freigebende Lage bewegbar ist, **dadurch gekennzeichnet, daß** der Sperrmechanismus (26) zwei ansteuerbare Sperrglieder (14) aufweist, von denen, abhängig von der jeweils gewählten Drehrichtung des Drehkopfes (4), entweder das eine oder das andere Sperrglied (14) eine Sperrwirkung auf das Führungsteil (7) ausübt, daß jeder Sperrarm (5, 5') auf einen Kontaktgeber (25) dann zum Einwirken bestimmt ist, wenn der betreffende Sperrarm (5), oben befindlich, im Panikfalle gewaltsam weggedrückt ist und daß der Kontaktgeber (25) zum Einwirken auf jenes Sperrglied (14) vorgesehen ist, das bisher keine Sperrwirkung auf das Führungsteil (7) entfaltet hat.

2. Drehkreuz nach Anspurch 1, **dadurch gekennzeichnet, daß** jedes Sperrglied (14) mit einem Schubteil (15) ausgestattet ist, das zum Eingreifen in am Führungsteil (7) befindlichen Nocken (16) bestimmt ist.

3. Drehkreuz nach Anspruch 1 oder 2, **dadurch gekennzeichnet, daß** das Führungsteil (7) zwei auf Abstand gehaltene Abschnitte (11, 11') aufweist, welche die Nocken (16) tragen, wobei die Nocken (16) des Abschnittes (11) gegenläufig zu den Nocken (16) des Abschnittes (11') angeschrägt oder gestaltet sind.

4. Drehkreuz nach einem der Ansprüche 1 bis 3, **dadurch gekennzeichnet, daß** die Drehrichtung des Drehkopfes (4) durch wahlweises Einwirken eines der beiden Sperrglieder (14) auf das Führungsteil (7) bestimmbar ist.

5. Drehkreuz nach einem der Ansprüche 1 bis 4, **dadurch gekennzeichnet, daß** jedem Sperrarm (5,5') ein Kontaktgeber (25) zugeordnet ist und daß die Kontaktgeber (25) ortsfest am Drehkreuz (1) angordnet sind.

6. Drehkreuz nach einem der Ansprüche 1 bis 5, **dadurch gekennzeichnet, daß** jedem Sperrarm (5, 5') ein axialbeweglich gelagerter Druckbolzen (22) zugeordnet ist, der zum Einwirken auf einen federbelasteten Taststift (24) bestimmt ist und jeder Taststift (24) zum Einwirken auf einen Kontaktgeber (25) vorgesehen ist und daß sich die Druckbolzen (22) und die Taststifte (24) im Drehkopf (4) befinden.

7. Drehkreuz nach einem der Ansprüche 1 bis 6, **dadurch gekennzeichnet, daß** durch Eingreifen der Schubteile (15) der Sperrglieder (14) in die Nocken (16) des Führungsteiles (7) der Drehkopf (4) arretiert ist.

## Claims

1. A turnstile (1) for allowing individuals to pass through (27), having a rotating head (4) equipped with locking arms (5, 5'), the said head being arranged on a shaft (6) to which it is connected in a rotationally locked manner and being oriented obliquely downwards, the shaft (6) bearing a guide part (7) upon which a locking mechanism (26) acts in such a way that rotation of the shaft (6), and thus of the rotating head (4), is only possible in a predetermined direction and only in partial stages, and that in a panic situation the locking arm (5) positioned at the top in the particular case for the purpose of blocking the passage (27) of the individual is forcibly movable into a position freeing the passage of the individual, **characterised in that** the locking mechanism (26) has two actuable locking members (14), of which either the one or the other locking member (14) - depending on the direction of rotation of the rotating head (4) selected in the particular case - exerts a locking effect on the guide part (7), **in that** each locking arm (5, 5') is intended to act upon a contact (25) when the locking arm (5) in question positioned at the top is forcibly pushed away in a panic situation, and **in that** the contact (25) is provided to act upon the particular locking member (14) which has so far not exerted any locking effect on the guide part (7).

2. A turnstile according to Claim 1, **characterised in that** each locking member (14) is equipped with a pushing part (15) intended for engaging in cams (16) located on the guide part (7).

3. A turnstile according to Claim 1 or 2, **characterised in that** the guide part (7) has two spaced-apart portions (11, 11') which bear the cams (16), the cams (16) of the portion (11) being chamfered or formed counter to the cams (16) of the portion (11').

4. A turnstile according to one of Claims 1 to 3, **characterised in that** the direction of rotation of the rotating head (4) is determinable by alternate action of the two locking members (14) on the guide part (7).

5. A turnstile according to one of Claims 1 to 4, **characterised in that** a contact (25) is associated with each locking arm (5, 5') and **in that** the contacts (25) are arranged in a fixed position on the turnstile (1).

6. A turnstile according to one of Claims 1 to 5, **characterised in that** a stud (22), mounted so as to be axially movable, is associated with each locking arm (5, 5'), the stud (22) being intended for the purpose of acting on a spring-loaded tracer pin (24) and each tracer pin (24) being provided for the purpose of acting on a contact (25), and **in that** the studs (22) and the tracer pins (24) are located in the rotating head (4).

7. A turnstile according to one of Claims 1 to 6, **characterised in that** the rotating head (4) is stopped by engagement of the pushing parts (15) of the locking members (14) into the cams (16) of the guide part (7).

## Revendications

1. Tourniquet (1) destiné à un corridor (27) de passage de personnes, comprenant une tête rotative (4) qui est disposée sur un arbre (6), est verrouillée en rotation avec ledit arbre (6), est munie de bras d'obstruction (5, 5') et est orientée à l'oblique vers le bas, l'arbre (6) portant une pièce de guidage (7) sur laquelle un mécanisme de verrouillage (26) agit de façon telle qu'une rotation dudit arbre (6), et donc de ladite tête rotative (4), soit possible uniquement dans une direction prédéterminée et uniquement en mode pas à pas, et que le bras d'obstruction (5) respectivement situé en position haute, destiné à obstruer le corridor (27), puisse être amené en force, en cas de panique, à une position libérant ledit corridor (27), **caractérisé par le fait que** le mécanisme de verrouillage (26) comprend deux organes activables de blocage (14) parmi lesquels, en fonction du sens de rotation respectivement choisi de la tête rotative (4), soit l'un, soit l'autre desdits organes de blocage (14) exerce un effet de blocage sur la pièce de guidage (7) ; **par le fait que** chaque bras d'obstruction (5, 5') est destiné à agir sur un contacteur (25) lorsque le bras d'obstruction (5) considéré, situé en position haute, est repoussé en force en cas de panique ; et **par le fait que** le contacteur (25) est prévu pour agir sur l'organe de blocage (14) n'ayant exercé, jusque-là, aucun effet de blocage sur la pièce de guidage (7).

2. Tourniquet selon la revendication 1, **caractérisé par le fait que** chaque organe de blocage (14) est équipé d'une pièce de poussée (15), destinée à pénétrer dans des cames (16) situées sur la pièce de guidage (7).

3. Tourniquet selon la revendication 1 ou 2, **caractérisé par le fait que** la pièce de guidage (7) comprend deux régions (11, 11') maintenues à distance et portant les cames (16), les cames (16) de la région (11) étant biseautées ou configurées en sens inverse des cames (16) de la région (11').

4. Tourniquet selon l'une des revendications 1 à 3, **caractérisé par le fait que** le sens de rotation de la tête rotative (4) peut être déterminé par action sélective exercée par l'un des deux organes de blocage (14) sur la pièce de guidage (7).

5. Tourniquet selon l'une des revendications 1 à 4, **caractérisé par le fait qu'**un contacteur (25) est associé à chaque bras d'obstruction (5, 5') ; et **par le fait que** les contacteurs (25) occupent des positions fixes sur ledit tourniquet (1).

6. Tourniquet selon l'une des revendications 1 à 5, **caractérisé par le fait qu'**une cheville de pression (22), montée avec mobilité axiale et associée à chaque bras d'obstruction (5, 5'), est destinée à agir sur un pointeau (24) sollicité élastiquement, et chaque pointeau (24) est prévu pour agir sur un contacteur (25) ; et **par le fait que** les chevilles de pression (22) et les pointeaux (24) se trouvent dans la tête rotative (4).

7. Tourniquet selon l'une des revendications 1 à 6, **caractérisé par le fait que** la tête rotative (4) est arrêtée par pénétration des pièces de poussée (15) des organes de blocage (14) dans les cames (16) de la pièce de guidage (7).
